# EUROPÄISCHE PATENTSCHRIFT

(11) **EP 0 452 893 B1**
(45) Veröffentlichungstag und Bekanntmachung des Hinweises auf die Patenterteilung: **29.06.1994**
(21) Anmeldenummer: 91106082.0
(22) Anmeldetag: 17.04.1991
(51) Int. Cl.: E01F 9/08, E01F 15/00

(54) **Schutzplankeneinrichtung für Verkehrsflächen, insbesondere zur Sicherung von Baustellen**
Roadbarrier for traffic area, in particular for the protection of construction sites
Barrière routière, en particulier pour la protection de chantiers

(30) Priorität: 18.04.1990 DE 9004421 U; 14.02.1991 DE 9101726 U
(43) Veröffentlichungstag der Anmeldung: 23.10.1991
(73) Patentinhaber: SPS SCHUTZPLANKEN GMBH, D-63743 Aschaffenburg (DE)
(72) Erfinder: Urlberger, Hermann Hans, W-8750 Aschaffenburg (DE)
(74) Vertreter: Sperling, Rüdiger, Dipl.-Ing.

(56) Entgegenhaltungen:
- EP-A- 0 311 015
- BE-A- 899 021
- DE-U- 8 906 438
- DE-U- 9 012 472
- GB-A- 2 018 853
- US-A- 3 951 384

## Beschreibung

Die Erfindung bezieht sich auf eine Schutzplankeneinrichtung für Verkehrsflächen, insbesondere zur Sicherung von Baustellen, welche aus auf den Boden aufsetzbaren, als Hohlkörper ausgebildeten Fertigteilen besteht, welche durch Zusammenstecken zug- und biegefrei miteinander zusammensetzbar sind.

Bei einer aus der DE-OS 38 16 528 bekannten Schutzplankeneinrichtung dieser Art werden die einzelnen V-förmig gebogenen Fertigteile derart zusammengesteckt, daß die jeweiligen Ränder aneinanderstoßen. Die Fertigteile sind je an einem Ende mit zwei übereinander angeordneten rohrförmigen Vorsprüngen versehen, welche in das Nachbarfertigteil hineingesteckt werden; die Fertigteile werden dann durch vertikal verlaufende Bolzen miteinander fest verbunden. Durch den geringen Abstand der beiden rohrförmigen Vorsprünge wird eine gewisse Verdrehung der Fertigteile bei einem Fahrzeugaufprall gegeneinander nicht verhindert.

Der Erfindung liegt die Aufgabe zugrunde, ein relativ leichtgewichtiges Fertigteilsystem zu schaffen, dessen Einzelteile sich durch eine besondere Steifigkeit auszeichnen und daß nach dem Zusammenstecken ein Verdrehen der einzelnen Fertigteile in Bezug auf die Nachbarfertigteile unmöglich ist.

Die Aufgabe wird, dadurch gelöst, daß erfindungsgemäß im Inneren der Fertigteile mindestens zwei durchgehende, annähernd horizontale, beabstandete, annähernd parallele Platten vorgesehen sind, welche mit den Innenseiten der Seitenflächen der Fertigteile fest verbunden sind die Seitenteile versteifen und sich beim Zusammenstecken der Fertigteile überlappen.

Durch diese mindestens in zwei voneinander beabstandeten Ebenen vorgenommene Aussteifung der einzelnen Fertigteile ist nicht nur auch bei besonders dünnwandiger Ausbildung der Seitenwände ein hohes Maß an Steifigkeit gegeben, sondern es wird auch verhindert, daß sich ein Fertigteil in Bezug auf die Nachbarfertigteile (beim etwaigen Fahrzeugaufprall) z.B. nach oben verschiebt oder verdreht.

Nach einer bevorzugten Ausführungsform verlaufen die Platten mindestens an einem Ende bündig mit den Rändern der Fertigteile. Die Platten können im Abstand von ihren freien Rändern an einer Seite abgekröpft sein und die Stirn- und/oder Seitenwände der Fertigteile können sich zumindest teilweise überlappen.

Auch ist es möglich, daß die Platten in den Fertigteilen eine zur Horizontalen geringfügige Neigung aufweisen und die Stirn- und/oder Seitenwände der Fertigteile sich mindestens teilweise überlappen.

Die Stirnwände der Fertigteile und der Platten können im Randbereich übereinanderliegende Bohrungen zur lösbaren Aufnahme mindestens einer Verbundstange aufweisen. Hier wird beispielsweise eine von Hand einsetzbare Verbundstange mit einer Grifföse vorgesehen.

Da erfindungsgemäß eine besonders leichte Bauweise für die einzelnen Fertigteile vorgesehen ist, können letztere aus 0,3 cm starkem Stahlblech bestehen. Die Fertigteile sind zweckmäßigerweise jeweils 1 m lang, ca. 70 cm hoch und ca. 50 kg schwer.

Um unter Umständen eine weitere Gewichtserleichterung zu schaffen, können die Platten gelocht sein.

Vorteilhafterweise sind die Fertigteile an ihren Enden mit senkrecht zu den Platten verlaufenden Stützwänden zu versehen.

Während weiter oben von einer Gewichtserleichterung ausgegangen wird, kann in bestimmten Fällen auch die Notwendigkeit bestehen, das Gewicht der Schutzplankeneinrichtung zu erhöhen, insbesondere dann, wenn letztere eine bessere Standfestigkeit erhalten soll.

Hierfür ist gemäß einer bevorzugten Weiterbildung der Erfindung vorgesehen, daß der Raum zwischen den beiden Platten mindestens im Bereich ihres einen Endes durch eine annähernd vertikale Stützwand, Sperre, einen Pfropfen o.dgl. abgeschlossen und der mit dieser gebildete Raum mindestens teilweise gefüllt ist. Je nach dem Ausmaß der Füllung und dem gewählten Füllstoff läßt sich somit in einem bestimmten Rahmen das Gewicht des Fertigteils verändern. Abgesehen davon ist auch eine Leerung des Fertigteils nach Gebrauch für Transportzwecke möglich. Die Füllung wird normalerweise dadurch vorgenommen, daß das Fertigteil aufrechtgestellt und dann entsprechend der Raum nach Wunsch gefüllt wird.

Die Sperre o.dgl. kann außerhalb des Bereichs der die Fertigteile zusammenhaltenden Verbindungsstange(n) vorgesehen sein. Je nachdem, wie die Fertigteile an ihren Rändern ausgebildet sind und je nachdem, wie die Verbindung der Fertigteile an Ort und Stelle erfolgt, ist die Ausbildung der Platten vorzunehmen. So können selbstverständlich auch neben der oben beschriebenen vorgeschlagenen Art des Zusammensteckens auch andere Zusammensteckmöglichkeiten vorgesehen werden. Einerseits können die Platten an einem Ende jedes Fertigteils vorkragen, so daß die jeweiligen freien Kanten benachbarter Fertigteile aneinanderstoßen; andererseits ist es natürlich auch möglich, daß z.B. zwei Verbindungsstangen zur biegefreien Verbindung der Fertigteile vorgesehen werden.

Nach einer bevorzugten Ausführungsform besteht die Füllung des Raumes aus Beton. In diesem Fall ist eine Änderung des Gewichts des Fertigteils nach erfolgter Füllung nicht mehr möglich.

Anders liegt der Fall, wenn z.B. die Füllung des Raums aus Sand besteht. In diesem Fall kann das Füllen unmittelbar vor dem Zusammensetzen der Fertigteile erfolgen und kann eine Leerung nach Beendigung des Gebrauchs erfolgen. Auch läßt sich durch eine entsprechende Mengenwahl das Gewicht des Fertigteils in einem gewissen Ausmaß vorwählen.

Nach einer weiteren Ausführungsform der Erfindung besteht die Füllung des Raumes aus Metallschrott. Die oben erwähnte Stützwand kann mit den horizontal beabstandeten Platten fest verbunden, z.B verschweißt sein. Es ist also möglich, bereits bei der Herstellung des Fertigteils die Sperre vorzusehen und bleibend einzubringen.

Nach einer anderen Ausführungsform der Erfindung besteht der Pfropfen aus Holz. In diesem Fall ist eine Sperrung oder Abschließung des Raumes jederzeit, also auch im Rahmen der Zusammenstellung der Fertigteile möglich.

Auch ist es möglich, daß im Bereich beider Enden der Platten o.dgl. Sperren, Pfropfen o.dgl. vorgesehen sind; dies dürfte sich vor allen Dingen dann als erforderlich erweisen, wenn z.B. leicht fließfähiges Material, wie Sand, Verwendung findet.

Auf der Zeichnung sind beispielsweise Ausführungsformen der Erfindung dargestellt; es zeigt:
- Fig. 1: eine Schrägansicht auf ein Fertigteil
- Fig. 2: eine Schrägansicht auf zwei zusammengesetzte Fertigteile,
- Fig. 3: eine Fig. 1 ähnliche Schrägansicht einer anderen Ausführungsform und
- Fig. 4: eine Fig. 2 ähnliche Schrägansicht auf die in Fig. 3 gezeigte Ausführungsform.

Ein z.B. 70 cm hoher Fertigteil 1 einer Schutzplankeneinrichtung weist eine Oberwand oder Stirnwand 2 und zwei Seitenwände 3 und 4 mit einer Höhe von 45 bis 50 cm, welche zum Boden hin divergieren und an welchen sich mit einem Winkel von etwa 40 bis 50° Auffahrflächen 5 und 6 anschließen; die Höhe der Biegungsstelle 7 bzw. 8 dieser Auffahrflächen beträgt rund 15 bis 20 cm.

An die Auffahrflächen 5 und 6 schließen sich auf der Höhe des Bodens, also z.B. der Verkehrsfläche, Auflagerbleche in Streifenform an; die Auflagebleche können zum Boden gerichtete Ausstanzungen aufweisen, die ein "Verkrallen" mit der Auflagerfläche zur Folge haben.

Der Fertigteil, bestehend aus 0,3 cm starken Stahlblech ist an einer Querseite so abgekröpft, daß der Nachbarfertigteil auf diesen abgekröpften Rücksprung aufschiebbar ist und daß nach dem Aufschieben, wie aus Fig. 2 ersichtlich ist, die Seitenwände 3, 4 und die Stirnwand 5 der Fertigteile 1 bündig miteinander abschließen; nach einer abgewandelten Ausführungsform sind Laschen 10, 11 an der Innenseite des Fertigteils an einem Ende vorgesehen, welche dann nach dem Zusammenstecken vom Rand des Nachbarfertigteils durch die horizontalen Platten 12, 13 (Fig. 4) überlappt werden, so daß auch in diesem Fall ein bündiger Übergang entsteht.

Da die Wandungen des Fertigteils und somit der ganzen Schutzplankeneinrichtung relativ dünn sind und auch ein Fertigteil beispielsweise nur 50 kg wiegt, ist es zweckmäßig, den Fertigteil in besonderer Weise auszusteifen.

Zu diesem Zweck weist jeder Fertigteil - wie bereits erwähnt - mindestens zwei horizontal verlaufende oder annähernd horizontal verlaufende durchgehende Platten 12, 13 auf, welche die Laschen (10, 11) aufweisen.

Wie aus Fig. 3 ersichtlich ist, kann der Fertigteil 1 mit dem Fertigteil 20 (Fig. 4) durch Zusammenschieben zu einer festen Einheit zusammengefügt werden. Der Fertigteil 1 weist - abgesehen davon - zwei trapezförmige, vertikal verlaufende Querwände 14,15 auf; diese Stützwände sollten mindestens im Endbereich jedes Fertigteils vorgesehen sein.

Wie bereits erwähnt, sind die Platten 12,13 an einem Ende nach oben oder nach unten abgekröpft oder schräg gestellt, so daß die Enden der entsprechenden Platten der Nachbarplatten darunter oder darüber greifen können. Hierdurch liegen die Enden von zwei Fertigteilen nach dem Zusammenstecken in vertikaler Richtung übereinander, wobei die Plattenenden des einen Fertigteils diejenigen des anderen Fertigteils untergreifen und die Randbereiche des ersteren diejenigen des zweiten übergreifen oder umgekehrt.

Die Oberwand 2 und die Platten 12, 13 werden miteinander durch einen lotrecht lösbaren oder herausziehbaren Verbindungsstab 9 bzw. 30 miteinander verbunden; dieser Verbindungsstab 9 bzw. 30 kann an seinem oberen Ende eine Öse aufweisen, um ihn besser handhaben zu können. Durch die als Versteifung dienenden Platten 12 und 13 wird nicht nur ein Eindrücken der Seitenwände 3 und 4 durch ein aufprallendes Fahrzeug verhindert oder zumindestens eingeschränkt, sondern es wird auch verhindert, daß die Seitenwände 3 bzw. 4 mit der Stirnwand 2 bei einem Aufprall eingeknickt bzw. das Fertigteil überfahren wird. Die Steckverbindung der oben beschriebenen Art ist allein ausreichend die Schutzplankeneinrichtung zusammenzuhalten. Nur in Ausnahmefällen können zusätzlich im Randbereich der Fertigteile Schraubbolzen verwendet werden.

Die zu einer Schutzplankeneinrichtung zusammengesetzten Fertigteile 1 bzw. 20 sind, wie bereits oben bemerkt, relativ leicht, also z.B. je 50 kg schwer, wobei eine Länge des Fertigteils von ca. 1 m unterstellt wird; es können natürlich auch längere Fertigteile, z.B. bis 1,50 m oder mehr vorgesehen werden.

Eine Umsetzung der Schutzplankeneinrichtung, wie sie beim Baustellenbetrieb häufig vorkommt, ist daher relativ einfach und ohne große Aufwendungen, also z.B. ohne Kräne o.dgl. möglich.

Bei der in den Fig. 3 und 4 dargestellten Ausführungsform, beispielsweise mit einer Höhe von 40 - 55 cm handelt es sich um eine solche, die beim Baustellenbetrieb im wesentlichen zu Markierungszwecken vorgesehen wird. Der Aufbau dieser Ausführungsform ähnelt derjenigen nach Fig. 1 und Fig. 2 weitgehend, so daß auf eine Beschreibung von Einzelheiten, soweit sie mit denjenigen in Fig. 1 und 2 übereinstimmen, verzichtet wird. Aufgrund der relativ geringen Höhe ist die Abweisfunktion dieser relativ leicht ausgebildeten Schutzplankeneinrichtung recht gering. Dies gilt vor allem, wenn die Schutzplankeneinrichtung aus Kunststoff hergestellt wird. Bei einer Fertigung aus Stahl ist allerdings eine erhöhte Abweisfunktion festzustellen.

Die gesamte "Außenhaut" des Fertigteils kann einstückig hergestellt werden.

Im Inneren des als Hohlkörper ausgebildeten Fertigteils sind die parallelen Platten 12 und 13 vorgesehen, die auf beliebige Weise mit der Außenhaut verbunden werden können.

Die beiden Platten 12 und 13 erstrecken sich über die gesamte Länge des Fertigteils; die beiden Platten sind jeweils mit einem rückspringenden Rand versehen, so daß die Enden 22, 23 der entsprechenden Platten des Nachbarfertigteils, wie aus Fig. 4 ersichtlich, auf den rückspringenden Rändern der Platten 12 und 13 aufliegen können.

Auch in diesem Fall können andere Konstruktionen bzw. eine andere Ausbildung der Fertigteile Verwendung finden.

Bei dieser Ausführungsform ist zwischen den Platten 12 und 13 eine Stützwand 21 vorgesehen; diese Stützwand 21 besitzt einen gewissen Abstand von den freien Enden 22 bzw. 23 der Platten 12 und 13, so daß die Verbindungsstange 30 nach dem Zusammensetzen der Fertigteile eingeschoben werden kann. Die Stützwand 21 kann bereits bei Anfertigen der Fertigteile eingebaut werden.

Die Füllung des Raumes zwischen der Stützwand und den gegenüberliegenden Enden der Platten 12 und 13, z.B. mit Beton, kann bei der Serienfertigung erfolgen; es kann aber auch eine nachträgliche Füllung des erwähnten Raumes an der Baustelle, z.B. mit Sand oder Kies vorgenommen werden. In diesem Fall ist eine Leerung des Raumes vor dem etwaigen Transport zu einer anderen Baustelle ohne weiteres möglich.

Der Fertigteil kann - wie bereits bemerkt - mit trapezförmigen Querwänden 14 bzw. 15 an den Enden des Fertigteils versehen sein.

Die Konstruktion des Fertigteils kann variieren; in jedem Fall müssen jedoch die beiden Platten 12 und 13 vorgesehen sein. Die schon bei der Fertigstellung des Fertigteils eingebaute Stützwand 21 kann auch in Wegfall kommen.

Es ist stattdessen möglich, einen Pfropfen entsprechend dem Quwerschnitt der Wände vorzusehen, der dann z.B. auf der Baustelle zum Abschluß des Raumes von einer Seite hineingeschoben wird. Danach erfolgt die Füllung, z.B. mit Sand, in aufrechter Stellung des Fertigteils und schließlich der Abschluß des Raumes auf der anderen Seite mit einem entsprechenden Pfropfen. Diese Pfropfen können aus Holz oder irgendeinem anderen beliebigen Material bestehen.

## Patentansprüche

1. Schutzplankeneinrichtung für Verkehrsflächen, insbesondere zur Sicherung von Baustellen, bestehend aus auf den Boden aufsetzbaren, als Hohlkörper ausgebildeten Fertigteilen (1, 20), welche durch Zusammenstecken zug- und biegefrei miteinander zusammensetzbar sind, dadurch **gekennzeichnet,** daß im Inneren der Fertigteile (1, 20) mindestens zwei durchgehende, annähernd horizontale, beabstandete, annähernd parallele Platten (12, 13) vorgesehen sind, welche mit den Innenseiten der Seitenflächen (3, 4) der Fertigteile (1, 20) fest verbunden sind, die Seitenteile (3, 4) versteifen und sich beim Zusammenstecken der Fertigteile überlappen.

2. Einrichtung nach Anspruch 1, dadurch **gekennzeichnet,** daß die Platten (12, 13) mindestens an einem Ende (16, 17; 22, 23) bündig mit den Rändern der Fertigteile (1, 20) verlaufen.

3. Einrichtung nach Anspruch 2, dadurch **gekennzeichnet,** daß die Platten (12, 13) im Abstand von ihren freien Rändern mindestens an einer Seite abgekröpft sind und die Stirn-/oder Seitenwände (2, 3, 4) der Fertigteile (1, 20) sich zumindestens teilweise überlappen.

4. Einrichtung nach Anspruch 2, dadurch **gekennzeichnet,** daß die Platten (12, 13) in den Fertigteilen (1, 20) eine zur Horizontalen geringfügige Neigung aufweisen und die Stirn-und/oder Seitenwände (2, 3, 4) der Fertigteile (1, 20) sich zumindest teilweise überlappen.

5. Einrichtung nach einem der Ansprüche 1 bis 4, dadurch **gekennzeichnet,** daß die Stirnwände (2) der Fertigteile (1, 20) und Platten (12, 13) im Randbereich übereinanderliegende Bohrungen zur lösbaren Aufnahme mindestens einer Verbundstange (9, 30) aufweisen.

6. Einrichtung nach einem der Ansprüche 1 bis 5, dadurch **gekennzeichnet,** daß die Fertigteile (1, 20) aus 0,3 cm starkem Stahlblech bestehen.

7. Einrichtung nach einem der Ansprüche 1 bis 6, dadurch **gekennzeichnet,** daß die Fertigteile (1, 20) jeweils 1 m lang, ca. 70 cm hoch und ca. 50 kg schwer sind.

8. Einrichtung nach einem der Ansprüche 1 bis 7, dadurch **gekennzeichnet,** daß die Platten (12, 13) gelocht sind.

9. Einrichtung nach einem der Ansprüche 1 bis 3, dadurch **gekennzeichnet,** daß die Fertigteile (1, 20) an ihren Enden mit senkrecht zu den Platten (12, 13) verlaufenden Stützwänden (14, 15) versehen sind.

10. Einrichtung nach einem der Ansprüche 1 - 9, dadurch **ge****kennzeichnet,** daß der Raum zwischen den beiden Platten (12, 13) mindestens im Bereich ihres einen Endes durch eine annähernd vertikale Stützwand (21), Sperre, einen Pfropfen o.dgl. abgeschlossen und der mit dieser gebildete Raum mindestens teilweise gefüllt ist.

11. Einrichtung nach Anspruch 10, dadurch **gekennzeichnet,** daß die Sperre o.dgl. außerhalb des Bereichs der die Fertigteile (1, 20) zusammenhaltenden Verbindungsstange(n) (9, 30) vorgesehen ist.

12. Einrichtung nach Anspruch 10 oder 11, dadurch **gekenn****zeichnet,** daß die Füllung des Raums aus Beton besteht.

13. Einrichtung nach Anspruch 10 oder 11, dadurch **gekenn****zeichnet,** daß die Füllung des Raumes aus Sand besteht.

14. Einrichtung nach Anspruch 10 oder 11, dadurch **gekenn****zeichnet,** daß die Füllung des Raumes aus Metallschrott besteht.

15. Einrichtung nach einem der Ansprüche 10 bis 14, dadurch **gekennzeichnet,** daß die Stützwand (21) mit den horizontal beabstandeten Platten (12, 13) fest verbunden, z.B. verschweißt ist.

16. Einrichtung nach einem der Ansprüche 1 bis 10, dadurch **gekennzeichnet,** daß der Pfropfen aus Holz besteht.

17. Einrichtung nach Anspruch 16, dadurch **gekennzeichnet,** daß im Bereich beider Enden der Platten o.dgl. Sperren, Pfropfen o.dgl. vorgesehen sind.

## Claims

1. Road barrier for traffic areas, particularly for securing building sites, comprising assembly units (1, 20) which may be set on the ground, and are designed as hollow members, and which may be combined by being thrust together in a manner free of traction and flexing, characterised in that at least two continuous approximately horizontal spaced-apart and approximately parallel plates (12, 13) are provided in the interior of the assembly units (1, 20), said plates (12, 13) being securely connected to the inner sides of the lateral surfaces (3, 4) of the assembly units (1, 20), reinforce the lateral parts (3, 4) and overlap one another when the assembly units (1, 20) are thrust together.

2. Arrangement according to claim 1, characterised in that the plates (12, 13) extend flush with the edges of the assembly units (1, 20) at at least one end (16, 17; 22, 23).

3. Arrangement according to claim 2, characterised in that the plates (12, 13) are bent at a right angle at a distance from their free edges, and the end/ or lateral walls (2, 3, 4) of the assembly units (1, 20) at least partly overlap.

4. Arrangement according to claim 2, characterised in that the plates (12, 13) have in the assembly units (1, 20) a slight inclination with respect to the horizontal, and the end/ or lateral walls (2, 3, 4) at least partly overlap.

5. Arrangement according to one of claims 1 to 4, characterised in that the end walls (2) of the assembly units (1, 20) and plates (12, 13) have in the lateral region bores located one above the other for releasably receiving at least one connecting rod (9, 30).

6. Arrangement according to one of claims 1 to 5, characterised in that the assembly units (1, 20) are made of sheet steel 0.3 cm thick.

7. Arrangement according to one of claims 1 to 6, characterised in that the assembly units (1, 20) are each 1 m long, 70 cm high and weigh approximately 50 kg.

8. Arrangement according to one of claims 1 to 7, characterised in that the plates (12, 13) are perforated.

9. Arrangement according to one of claims 1 to 3, characterised in that the assembly units (1, 20) are provided at their ends with support walls (14, 15) extending vertically to the plates (12, 13).

10. Arrangement according to one of claims 1-9, characterised in that the space between the two plates (12, 13) is closed off at least in the region of one of its ends by an approximately vertical support wall (21), a barrier, a stopper or the like, and the space formed thereby is at least partly filled.

11. Arrangement according to claim 10, characterised in that the barrier or the like is provided outwith the region of the connecting rod (9, 30) holding the assembly units (1, 20) together.

12. Arrangement according to claim 10 or 11, characterised in that the filling for the space is concrete.

13. Arrangement according to claim 10 or 11, characterised in that the filling for the space is sand.

14. Arrangement according to claim 10 or 11, characterised in that the filling for the space is scrap metal.

15. Arrangement according to one of claims 10 to 14, characterised in that the support wall (21) is securely connected, e.g. welded, to the horizontally-spaced plates (12, 13) .

16. Arrangement according to one of claims 1 to 10, characterised in that the stopper is made of wood.

17. Arrangement according to claim 16, characterised in that barriers, stoppers or the like are provided in the region of both ends of the plates or the like.

## Revendications

1. Barrière de sécurité pour aires de circulation, en particulier pour la mise en sécurité des chantiers, se composant d'éléments préfabriqués (1, 20) posables à même le sol et conçus sous forme de corps creux, pouvant s'assembler par emboîtement, sans traction ni flexion, caractérisée en ce qu'à l'intérieur des éléments préfabriqués (1, 20), sont prévues au moins deux plaques (12, 13) continues, approximativement horizontales, maintenues espacées et à peu près parallèles, lesquelles sont raccordées solidement aux faces intérieures des parois latérales (3, 4) des éléments préfabriqués (1, 20),rigidifient lesdites parois latérales (3, 4) et se chevauchent dans la position d'emboîtement des éléments préfabriqués.

2. Barrière de sécurité suivant la revendication 1, caractérisée en ce que les plaques (12, 13) affleurent les bords des éléments préfabriqués (1, 20), au moins à l'une des extrémités (16, 17 ; 22, 23) desdits éléments.

3. Barrière de sécurité suivant la revendication 2, caractérisée en ce que les plaques (12, 13) sont repliées, au moins à l'une de leurs extrémités, à distance de leurs bords libres, et en ce que les parois frontales ou latérales (2, 3, 4) des éléments préfabriqués (1, 20) se chevauchent, au moins en partie.

4. Barrière de sécurité suivant la revendication 2, caractérisée en ce que les plaques (12, 13) présentent une légère inclinaison par rapport à l'horizontale dans les éléments préfabriqués (1, 20), et en ce que les parois frontales ou latérales (2, 3, 4) des éléments préfabriqués (1, 20) se chevauchent, au moins en partie.

5. Barrière de sécurité suivant l'une des revendications 1 à 4, caractérisée en ce que les parois frontales (2) des éléments préfabriqués (1, 20) et les plaques (12, 13) présentent, dans la région de leurs parties terminales, des trous superposés pour recevoir, d'une manière permettant son dégagement, au moins une tige de liaison (9, 30).

6. Barrière de sécurité, suivant l'une des revendications 1 à 5, caractérisée en ce que les éléments préfabriqués (1, 20) sont exécutés en tôle d'acier de 0,3 cm d'épaisseur.

7. Barrière de sécurité suivant l'une des revendications 1 à 6, caractérisée en ce que les éléments préfabriqués (1, 20) ont, respectivement, une longueur de 1 m, une hauteur d'environ 70 cm et un poids d'environ 50 kg.

8. Barrière de sécurité suivant l'une des revendications 1 à 7, caractérisée en ce que les plaques (12, 13) sont perforées.

9. Barrière de sécurité suivant l'une des revendications 1 à 3, caractérisée en ce que les éléments préfabriqués (1, 20) sont dotés, à leurs extrémités, de cloisons de soutien (14, 15) perpendiculaires aux plaques (12, 13).

10. Barrière de sécurité suivant l'une des revendications 1 à 9, caractérisée en ce que l'espace compris entre les deux plaques (12, 13) est obturé, au moins dans la région de l'une de ses extrémités, par une cloison de soutien (21) approximativement verticale, un blocage, un bouchon ou un dispositif équivalent, et en ce que l'espace formé par cette cloison est garni, au moins en partie.

11. Barrière de sécurité suivant la revendication 10, caractérisée en ce que le blocage ou dispositif équivalent est prévu en dehors de la zone de la (des) tige(s) de liaison (9, 30) qui maintiennent les éléments préfabriqués (1, 20) assemblés.

12. Barrière de sécurité suivant l'une des revendications 10 ou 11, caractérisée en ce que le garnissage de l'espace est constitué par du béton.

13. Barrière de sécurité suivant l'une des revendications 10 ou 11, caractérisée en ce que le garnissage de l'espace est constitué par du sable.

14. Barrière de sécurité suivant l'une des revendications 10 ou 11, caractérisée en ce que le garnissage de l'espace est constitué par de la grenaille métallique.

15. Barrière de sécurité suivant l'une des revendications 1 à 14, caractérisée en ce que la cloison de soutien (21) est reliée solidement ou soudée aux plaques (12, 13) horizontales espacées.

16. Barrière de sécurité suivant l'une des revendications 1 à 10, caractérisée en ce que le bouchon est en bois.

17. Barrière de sécurité suivant la revendication 16, caractérisée en ce que des blocages, des bouchons ou des dispositifs équivalents sont prévus dans la région des deux extrémités des plaques ou similaires.
